# EUROPÄISCHE PATENTSCHRIFT

(11) **EP 3 408 210 B1**
(45) Veröffentlichungstag und Bekanntmachung des Hinweises auf die Patenterteilung: **20.10.2021**
(21) Anmeldenummer: 17721522.5
(22) Anmeldetag: 07.04.2017
(51) Int. Cl.: B66C 13/40, B66C 13/54, E02F 9/16, E02F 9/20, G09B 9/05

(54) **FERNSTEUER-EINRICHTUNG FÜR KRAN, BAUMASCHINE UND/ODER FLURFÖRDERZEUG**
REMOTE-CONTROL DEVICE FOR A CRANE, CONSTRUCTION MACHINE, AND/OR INDUSTRIAL TRUCK
DISPOSITIF DE COMMANDE À DISTANCE D'UNE GRUE, D'UN ENGIN DE CHANTIER ET/OU D'UN CHARIOT DE MANUTENTION

(30) Priorität: 08.04.2016 DE 202016002295 U
(43) Veröffentlichungstag der Anmeldung: 05.12.2018
(73) Patentinhaber: Liebherr-Components Biberach GmbH, 88400 Biberach an der Riß (DE)
(72) Erfinder: PALBERG, Michael, 88499 Riedlingen (DE); RESCH, Jürgen, 88456 Degernau (DE); FENKER, Oliver, 88447 Warthausen (DE)
(74) Vertreter: Thoma, Michael
(86) Internationale Anmeldenummer: PCT/EP2017/000460
(87) Internationale Veröffentlichungsnummer: WO 2017/174205

(56) Entgegenhaltungen:
- WO-A1-2015/155845
- WO-A1-2015/155878
- WO-A1-2017/121636
- WO-A1-2017/121639
- DE-A1-102010 016 113
- DE-A1-102013 011 818
- DE-A1-102014 218 749
- JP-A- 2013 116 773

## Beschreibung

Die vorliegende Erfindung betrifft eine Fernsteuer-Einrichtung für einen Kran, eine Baumaschine und/oder ein Flurförderzeug, mit einem Steuerstand, der zumindest ein Eingabemittel zum Eingeben von Steuerbefehlen sowie eine Signalübertragungseinrichtung zum Übertragen der eingegebenen Steuerbefehle auf die Steuervorrichtung des Krans, der Baumaschine oder des Flurförderzeugs aufweist, sowie einer Anzeigevorrichtung zum Anzeigen einer Darstellung der Maschinenumgebung und/oder eines Arbeitswerkzeugs wie Ausleger oder Lasthaken, wobei ein Bewegungsbestimmungsmodul zum Bestimmen von Bewegungen und/oder Verformungen der Maschinenkomponenten in Abhängigkeit der eingegebenen Steuerbefehle vorgesehen ist.

Krane und ähnliche Großgeräte wie Bohrrammgeräte, Surface Miner oder Seilbagger sind in der Bedienung und Steuerung sehr komplex. Dabei ist nicht nur die Vielzahl der Steuerungsfunktionen und deren Zusammenwirken sowie die damit einhergehenden, in ihrer Gesamtheit recht komplexen Eingabemittel wie Joysticks, Fußpedale und 'Steuerungsschalter ein Problem, sondern auch die oft ungewohnten, maschinenspezifischen Reaktionen der Maschinenstruktur auf Bewegungen der Stellantriebe. Krane wie beispielsweise Turmdrehkrane oder Teleskop-Wippkrane, aber auch Hafen- oder Maritimkrane besitzen lange, schlanke Strukturbauteile wie Ausleger- oder Turmstrukturen, die sich verwinden und relativ weich sind, so dass mit Beschleunigungs- oder Abbremsvorgängen der Stellantriebe Strukturverformungen und Pendelbewegungen einhergehen, die für erfahrene Kranführer als eine Art Rückmeldung für die Steuerungsbetätigung dienen. Anders als bei Kleingeräten mit näherungsweise als starr anzunehmenden Strukturen kann es beispielsweise bei Turmdrehkranen zu Verformungen der Turmstruktur und des Auslegersystems kommen, wenn eine Last aufgenommen wird, oder es kann die Last beim Drehen um die aufrechte Achse nachpendeln und der Ausleger dementsprechend rotatorisch nachschwingen. Ähnliches kann bei Seilbaggern oder Bohrrammgeräten auftreten, so dass ein Kranführer bzw. Maschinenführer unsicher wird, wenn er zu Steuervorgängen nicht die hierbei üblichen, entsprechenden Kranreaktionen erfährt.

Solchermaßen fehlende Kranreaktionen und mangelnde Realitätsnähe im Allgemeinen sind insbesondere bei der Fernsteuerung von Kranen und Baumaschinen bzw. Flurförderzeugen ein Problem, das den fernsteuernden Maschinenführer unsicher werden lässt. Wird beispielsweise ein Kran ferngesteuert, spürt der Fernbediener nicht die üblichen Kranreaktionen, die ihm bei direkter Steuerung in der Kranführerkabine intuitiv das Gefühl geben, richtig oder falsch gesteuert zu haben.

Um die Fernsteuerung realitätsnäher zu gestalten, wurde daher bereits angedacht, einen näherungsweise realistischen Steuerstand zu verwenden, der beispielsweise der Kranführerkabine eines jeweiligen Krantyps entsprechen und über dort vorgesehene Eingabemittel wie Joysticks, Pedale, Steuerschalter oder Touchscreens Steuerbefehle verfügen kann. Zudem wird auf einer Anzeigevorrichtung, die bekanntermaßen mehrere Bildschirme umfassen kann, die im Sichtfeld des Steuerstands angeordnet sind, eine echte oder virtuelle Darstellung der Kranumgebung sowie der vom Steuerstand aus sichtbaren Krankomponenten wie beispielsweise Ausleger und Lasthaken dargestellt, wobei eine "echte" Darstellung von Kameras an der ferngesteuerten Maschine bereitgestellt und die virtuelle Darstellung der Kranumgebung und der Krankomponenten von einem grafischen Simulationsmodul in Abhängigkeit der eingegebenen Steuerbefehle errechnet werden kann.

Ein Fernsteuerungssystem für einen Kran ist beispielsweise aus der Schrift DE 10 2012 216 489 A1 bekannt, wobei diese vorbekannte Fernsteuerung für Arbeitsmaschinen unterschiedlicher Typen verwendbar sein soll. Dabei ist die Fernsteuerung mit einem Selektier-Mechanismus versehen, der es erlaubt, die Anzahl der Bedien- und Auswahlmenüs der Anzeige der Fernsteuerung zu reduzieren, je nachdem in welcher Konfiguration sich die angebundene Arbeitsmaschine befindet. Bei dieser Fernsteuerung fehlt es jedoch in der zuvor beschriebenen Weise an einer ausreichenden Realitätsnähe, die auch durch die Anpassung der Bedienmenüs an die jeweilige Arbeitsmaschine kaum verbessert wird.

Ein Kran-Simulator, der mit virtuellen Darstellungen der Kranumgebung arbeitet, ist beispielsweise aus der Schrift DE 10 2013 011 818 A1 bekannt. Dort ist eine Kranführerkabine als Steuerstand mit entsprechenden Eingabemitteln vorgesehen, wobei die Sichtfenster bzw. die Verglasung der nachgebildeten Kranführerkabine durch Bildschirme ersetzt sind, auf denen die virtuelle Darstellung der Kranumgebung angezeigt wird. Durch ein technisches Simulationsmodul soll dabei auch das dynamische Verhalten der Steuerungs- und Antriebskomponenten simuliert und bei der Bildschirmdarstellung berücksichtigt werden, wobei hier vor allem die bei bestimmten Kranbewegungen auftretenden Stellbewegungen von Krankomponenten wie beispielsweise des Hubwerks dargestellt werden.

Ferner zeigt die Schrift WO 2015/5155845 A1 eine Fernsteuervorrichtung mit den Merkmalen des Oberbegriffs des Anspruchs 1 für einen Raupenbagger mit einem Steuerstand, an dem auf die Steuervorrichtung des Raupenbaggers übertragbare Steuerbefehle eingegeben werden können, wobei auf einer Anzeigevorrichtung Bewegungen der Maschinenkomponenten in Abhängigkeit der angegebenen Steuerbefehle angezeigt werden. Der genannte Steuerstand ist dabei beweglich gelagert und durch Antriebsvorrichtungen in Abhängigkeit der bestimmten Bewegungen bewegbar.

Weitere Fernsteuervorrichtungen für Baumaschinen zeigen die Schriften JP 2013 116773 A, WO 2015/155878 A1 und DE 10 2014 218 749 A1. Die WO 2017/121636 A1 und die WO 2017/121639 A1 bilden Stand der Technik nach Artikel 54(3) EPÜ und zeigen eine Fernsteuer-einrichtung, die eine Kamera zum Erfassen von Livebildern am Steuerstand aufweist, wobei der Anzeigevorrichtung eine Überlagerungsvorrichtung zugeordnet ist, die zum Überlagern der Darstellung der Maschinenumgebung und/oder des Arbeitswerkzeugs mit dem von der Kamera bereitgestellten Livebild des Steuerstands auf der Anzeigevorrichtung vorgesehen ist.

Hiervon ausgehend liegt der vorliegenden Erfindung die Aufgabe zugrunde, eine verbesserte Fernsteuer-Einrichtung der eingangs genannten Art zu schaffen, die Nachteile des Standes der Technik vermeidet und Letzteren in vorteilhafter Weise weiterbildet. Insbesondere soll eine realitätsnähere Simulation des Kran- bzw. Maschinenbetriebs erreicht werden, die das tatsächliche Kran- bzw. Maschinenverhalten besser vermittelt und die Fernsteuerbarkeit sicherer macht.

Erfindungsgemäß wird die genannte Aufgabe durch einen Fernsteuer-Einrichtung gemäß Anspruch 1 gelöst. Bevorzugte Ausgestaltungen der Erfindung sind Gegenstand der abhängigen Ansprüche.

Um das Realitätsempfinden des Nutzers des Fernsteuer-Einrichtungs weiter zu erhöhen, ist nach der Erfindung vorgesehen, dass auf der Anzeigevorrichtung die von der Kamera und/oder dem grafischen Simulationsmodul bereitgestellten Darstellungen der Umgebung der ferngesteuerten Maschine mit Livebildern aus dem Steuerstand, die beispielsweise Bewegungen des Fernsteuer- Einrichtung-Nutzers zeigen können, überlagert werden. Insbesondere können auf der Anzeigevorrichtung einerseits die echten oder virtuellen Darstellungen der Maschinenumgebung und/oder der darin sichtbaren Maschinenkomponenten und andererseits am Steuerstand aufgenommene Livebilder einer Livekamera gleichzeitig und überlagert dargestellt werden. Eine solche Überlagerung von Bildern aus der Simulationswelt und Livebildern gibt dem Fernsteuer- Einrichtungnutzer ein besonders starkes Gefühl der Realitätsnähe.

Vorteilhafterweise kann hierzu als Anzeigevorrichtung eine am Kopf tragbare, insbesondere brillenartig ausgebildete Anzeigevorrichtung beispielsweise in Form einer Virtual-Reality-Brille und eine vorteilhafterweise ebenfalls am Kopf tragbare, beispielsweise als Heimkamera ausgeführte oder in die genannte Virtual-Reality-Brille integrierte Kamera Verwendung finden, die die genannten Livebilder bereitstellt, die zusammen mit der künstlich generierten, virtuellen Darstellung auf der Anzeigevorrichtung, insbesondere der Virtual-Reality-Brille, dargestellt werden.

Die genannte Kamera für die Bereitstellung der Livebilder vom Steuerstand kann vorteilhafterweise eine Stereoskopkamera sein, die stereoskopische Bilder vorzugsweise in zumindest näherungsweise mit der Blickrichtung des Augenpaars eines Nutzers übereinstimmender Kamerablickrichtung bereitstellt, welche an entsprechender Stelle der Anzeigevorrichtung, insbesondere der Virtual-Reality-Brille eingeblendet werden können. Hierdurch kann ein besonders realitätsnahes Nutzerempfinden erreicht werden.

Alternativ oder zusätzlich kann auch eine 360°-Kamera Verwendung finden, deren Bilder der Umgebung für den Kranfahrer beispielsweise in der genannten Virtual Reality-Brille zur Verfügung gestellt werden können. Durch eine solche 360°- Kamera vereinfacht sich auch der Aufbau des bildgebenden Systems, insbesondere kann das Kamerabild der Kopfbewegung des Trägers der Virtual Reality-Brille relativ einfach folgen, wodurch eine aufwändige Fernsteuerung der Kamera vermieden werden kann.

Grundsätzlich wäre es aber auch möglich, Bilder von der ferngesteuerten Maschine und die genannten Livebilder vom Steuerstand auf einem an sich herkömmlichen Bildschirm zu überlagern, wobei hier beispielsweise ein Nutzer eine Livebildkamera am Kopf tragen könnte, die zumindest näherungsweise der Blickrichtung des Nutzers entsprechende Bilder bereitstellt, so dass auf der Anzeigevorrichtung beispielsweise in Form mehrerer Bildschirme dann auch ein live aufgenommener Benutzerarm bzw. der live aufgenommene Teil des Steuerstands eingeblendet werden kann. Eine realitätsnähere und damit eindrücklicher aufnehmbare Simulation kann jedoch durch Überlagerung auf den Sichtflächen einer Virtual Reality Brille erreicht werden.

Ferner wird vorgeschlagen, Kran- bzw. Maschinenreaktionen auf am Steuerstand eingegebene Steuerbefehle beispielsweise in Form von Kranbewegungen und/oder -verformungen nicht nur in Form einer Darstellung auf der Anzeigevorrichtung darzustellen, sondern in eine mit der Kran- bzw. Maschinenreaktion einhergehende, tatsächliche Bewegung des Steuerstands der Fernsteuerung umzusetzen, um dem Fernsteuerungs-Nutzer die dynamischen Maschinenreaktionen realitätsnäher zu vermitteln und erfahren zu lassen. Der Steuerstand, der beispielsweise einen Bedienersessel umfassen kann, ist hierzu nicht mehr statisch starr im Raum, bzw. am Boden montiert, sondern von einer Antriebsvorrichtung im Raum bewegbar. Erfindungsgemäß ist der Steuerstand der Fernsteuerungs-Einrichtung beweglich gelagert und von einer Antriebsvorrichtung in Abhängigkeit der von dem Bewegungsbestimmungsmodul bestimmten Bewegungen und/oder Verformung der Maschinenkomponenten bewegbar. Bestimmt das Bewegungsbestimmungsmodul Auslenkungen von Maschinenkomponenten wie beispielsweise des Kranturms durch Stellbewegungen oder Verformungen, die auf die Position der echten Kranführerkabine Einfluss hätten, wird die Antriebsvorrichtung von einer Antriebssteuervorrichtung entsprechend angesteuert, um die Bewegung der Kranführerkabine nachzubilden und den Steuerstand entsprechend zu bewegen. Wird beispielsweise am Steuerstand ein Befehl zum Verdrehen des Krans um eine aufrechte Achse eingegeben, wird der Steuerstand von der Antriebsvorrichtung entsprechend um die aufrechte Achse verdreht. Wird beispielsweise der Steuerbefehl zum Anheben einer schweren Last eingegeben, was in der Realität zu einem leichten Nicken der Kranstruktur unter leichter Verwindung des Turms führen kann, wird der Steuerstand von der Antriebsvorrichtung leicht nach vorne verfahren und/oder leicht nach vorne verkippt.

Um eine möglichst realitätsnahe Nachbildung der im echten Betrieb auftretenden Steuerstandbewegungen zu ermöglichen, kann die Antriebsvorrichtung mehrachsig bewegbar ausgebildet sein und/oder sowohl rotatorische als auch translatorische Bewegungen ausführen. Insbesondere kann der Steuerstand mehrachsig beweglich gelagert sein und die Antriebsvorrichtung zumindest eine aufrechte Drehachse und zumindest eine liegende Wippachse und/oder zwei liegend ausgerichtete Translationsachsen umfassen. Um auch komplexe Steuerstandsbewegungen nachbilden zu können, kann die Antriebsvorrichtung drei Rotations- bzw. Kippachsen aufweisen bzw. dreiachsig rotatorisch arbeitend ausgebildet sein und dreiachsig translatorisch arbeitend ausgebildet sein, so dass der Steuerstand um alle drei Raumachsen verdreht bzw. verkippt und in alle drei Raumrichtungen translatorisch verfahren werden kann. Je nach zu simulierendem Kran- bzw. Maschinentyp können auch einfachere Ausbildungen der Antriebsvorrichtung mit weniger Bewegungsachsen in Betracht kommen.

In vorteilhafter Weiterbildung der Erfindung kann die Fernsteuereinrichtung an verschiedene Geräte, insbesondere verschiedene Gerätetypen angebunden werden und eine Steuerungskommunikation mit dem jeweils ausgewählten Gerät aufbauen. Dies können insbesondere verschiedene, auf einer Baustelle genutzte Gerätschaften wie Krane, Bagger, Raupen oder ähnliche Maschinen, aber auch an verschiedenen Orten verwendete Geräte sein. Je nachdem, welches Gerät ferngesteuert werden soll, kann von der Fernsteuereinrichtung her und/oder vom jeweiligen Gerät her eine Steuerungs-Kommunikationsverbindung aufgebaut werden, beispielsweise durch Anwählen einer jeweiligen IP-Adresse, wenn die Verbindung über ein Netzwerk erfolgt, oder auch in anderer Weise. Um eine ausreichend rasche Datenkommunikation zwischen Fernsteuerung und Maschine zu ermöglichen, wird vorteilhafterweise eine Kommunikationsverbindung hoher Bandbreite gewählt, um Echtzeitprobleme bzw. Zeitversatz zwischen Steuerbefehlen und Maschinenreaktionen zu vermeiden.

Um die Maschinenreaktionen verschiedener Maschinentypen realitätsnah abbilden zu können, weist die Fernsteuereinrichtung gemäß der Erfindung ein Konfigurationsmodul auf, mittels dessen die Fernsteuereinrichtung wahlweise für einen jeweils fernzusteuernden Maschinentyp vorkonfiguriert werden kann. Die genannten Vorkonfigurationsmittel können in an sich bekannter Weise die Belegung der Steuerhebel und Steuertasten sowie die Auswahl der Betätigungsmenüs und Bildschirmdarstellungen an das jeweilige Gerät anpassen. Insbesondere können aber auch Vorkonfigurationsmittel für die Bewegungssteuerung und/oder Abbildung der Maschinenreaktionen vorgesehen sein, mittels derer die Antriebsvorrichtungen zum Bewegen des Steuerstands umkonfiguriert und an die Maschinenreaktionen des jeweiligen Maschinentyps angepasst werden können, da beispielsweise ein oben drehender Turmdrehkran anders reagiert als ein unten drehender Turmdrehkran, oder wiederum ein Teleskop-Wippkran anders reagiert als ein Turmdrehkran, oder ein Bagger anders reagiert als ein Kran. Insbesondere können mittels den genannten Konfigurationsmitteln auch Arbeits- und/oder Randparameter des Bewegungsbestimmungsmoduls umkonfiguriert werden, so dass das Bewegungsbestimmungsmodul je nach ausgewähltem Maschinentyp die Bewegungen und/oder Verformungen von Maschinenkomponenten passend für den jeweiligen Maschinentyp bestimmt. Durch die Ansteuerung der Antriebsvorrichtung mit den solchermaßen angepassten Bewegungsgrößen kann eine realistische Reaktion des Steuerstands erzeugt werden.

Das Konfigurationsmodul kann ferner auch Vorkonfigurationsmittel zum Anpassen der Anzeigeeinrichtung und der darauf wiedergegebenen Darstellung der Maschinenumgebung und/oder des Arbeitswerkzeugs aufweisen, wobei die genannten Vorkonfigurationsmittel vorzugsweise die Darstellung und/oder die Anzeigeeinrichtung an die am jeweiligen ferngesteuerten Maschinentyp vorhandenen oder einsetzbaren Kameras anpassen kann und/oder, falls die Darstellung virtuell berechnet wird, die Parameter für die Berechnung der virtuellen Darstellung an den jeweiligen Maschinentyp anpassen kann.

Das genannte Bewegungsbestimmungsmodul kann grundsätzlich verschieden ausgebildet sein. Beispielsweise kann das Bewegungsbestimmungsmodul echte Reaktionen der ferngesteuerten Maschine mittels einer geeigneten Sensorik erfassen, wobei entsprechende Sensorsignale auf die Fernsteuerung übertragen werden können, um deren Steuerstand dann entsprechend zu betätigen bzw. anzusteuern. Die Erfassung solcher echter Maschinenreaktionen der ferngesteuerten Maschine kann beispielsweise die Erfassung von Bewegungen einschließen, beispielsweise den Verfahrweg einer Laufkatze, das Auf- und Abspielen eines Hubseils eines Krans etc. Insbesondere können aber auch Verformungen der Struktur der ferngesteuerten Maschine erfasst werden, beispielsweise Nickbewegungen der Kranführerkabine in Folge von Turmverformungen, beispielsweise mittels entsprechender Neigungs- und/oder Beschleunigungssensoren.

Alternativ oder zusätzlich zur Erfassung von Bewegungen und/oder Verformungen der echten, ferngesteuerten Maschine kann das Bewegungsbestimmungsmodul die genannten Reaktionen auf eingegebene Steuerbefehle in Form von Bewegungen und/oder Verformungen von Maschinenteilen aber auch simulieren und hierfür ein entsprechendes Simulationsmodul aufweisen, welches in Abhängigkeit der eingegebenen Steuerbefehle entsprechende Reaktionsbewegungen und/oder -verformungen berechnet und/oder mit Hilfe von Steuerungs- und/oder Bewegungskomponenten, die zum Simulationsmodul gehören, abbilden und messen kann. Eine solche Simulation kann Zeitversatzprobleme zwischen Fernsteuerungs-Steuerstand und ferngesteuerter Maschine insbesondere bei langsameren Kommunikationsverbindungen bzw. weiteren Entfernungsstrecken vermeiden.

Ist die Fernsteuereinrichtung in vorgenannter Weise für verschiedene Maschinentypen einsetzbar, kann das Konfigurationsmodul die Berechnungsparameter und/oder -algorithmen für die Simulation der Bewegungen und/oder Verformungen an den jeweils ausgewählten Maschinentyp anpassen. Insbesondere können Dynamikpakete bzw. Daten- und Algorithmussätze zu verschiedenen fernzusteuernden Maschinen aus einer Datenbank in das Simulationsmodul eingelesen werden, um passend für die jeweils ausgewählte Maschine die Bewegungen und Verformungen simulieren zu können. Das Einlesen der genannten Dynamikdatenpakete kann hierbei online aus einer Datenbank erfolgen. Alternativ oder zusätzlich kann auch das Simulationsmodul selbst mit einer Speichereinrichtung versehen sein, in der nach Art einer Bibliothek verschiedene Daten- und Algorithmussätze abgespeichert sind.

In Weiterbildung der Erfindung sind auch Mischformen möglich, bei denen ein Teil der Reaktionen an der echten, ferngesteuerten Maschine erfasst werden und ein anderer Teil der Reaktionen durch das Simulationsmodul bestimmt wird.

Nach einem weiteren Aspekt ist das Bewegungsbestimmungsmodul dabei derart ausgebildet, dass die Kran- bzw. Maschinenstruktur nicht als starre, sozusagen unendlich steife Struktur betrachtet wird, sondern als elastisch verformbare und/oder nachgiebige und/oder relativ weiche Struktur angenommen wird, die - zusätzlich zu den Stellbewegungsachsen der Maschine wie beispielsweise der Auslegerwippachse oder der Turmdrehachse Bewegungen und/oder Positionsänderungen durch Verformungen der Strukturbauteile zulässt. Die Berücksichtigung der Beweglichkeit der Maschinenstruktur infolge von Strukturverformungen unter Last oder dynamischen Belastungen ist gerade bei langgestreckten, schlanken und von den statischen und dynamischen Randbedingungen her bewusst - unter Berücksichtigung der notwendigen Sicherheiten - ausgereizten Strukturen wie bei Kranen von Bedeutung, da hier spürbare Bewegungsanteile beispielsweise für die Kranführerkabine, aber auch die Lasthakenposition durch die Verformungen der Strukturbauteile hinzukommen. Um hier eine tatsächlich realistische Schulung bzw. ein realitätsnahes Training ermöglichen zu können, berücksichtigt das Bewegungsbestimmungsmodul solche Verformungen der Maschinenstruktur unter statischen oder dynamischen Belastungen.

Insbesondere kann die Bestimmungseinrichtung zur Bestimmung solcher Strukturverformungen eine Berechnungseinheit aufweisen, die diese Strukturverformungen anhand eines gespeicherten Berechnungsmodells in Abhängigkeit der am Steuerstand eingegebenen Steuerbefehle berechnet. Ein solches Modell kann ähnlich einem Finite-Elemente-Modell aufgebaut sein oder ein Finite-Elemente-Modell sein, wobei vorteilhafterweise jedoch ein gegenüber einem Finite-Elemente-Modell deutlich vereinfachtes Modell verwendet wird, das beispielsweise empirisch durch Erfassung von Strukturverformungen unter bestimmten Steuerbefehlen und/oder Belastungszuständen am echten Kran bzw. der echten Maschine bestimmt werden kann. Ein solches Berechnungsmodell kann beispielsweise mit Tabellen arbeiten, in denen bestimmten Steuerbefehlen bestimmte Verformungen zugeordnet sind, wobei Zwischenwerte der Steuerbefehle mittels einer Interpolationsvorrichtung in entsprechende Verformungen umgerechnet werden können.

Die Verwendung eines solchen gegenüber einem Finite-Elemente-Modell vereinfachten Berechnungsmodells erlaubt eine zeitlich schnellere Bestimmung der Strukturverformungen und damit eine realitätsnähere Simulation von Maschinenbewegungen in Echtzeit bzw. nahezu Echtzeit unter weniger Rechenleistung.

Die vom Bewegungsbestimmungsmodul berücksichtigten Strukturteilverformungen können einerseits bei der Ansteuerung der Antriebsvorrichtung zum Bewegen des Steuerstands berücksichtigt werden, so dass der Steuerstand die durch die Strukturteilverformungen auftretenden Steuerstandbewegungen nachbildet.

Alternativ oder zusätzlich können bestimmte oder erfasste Strukturteilverformungen auch bei der Darstellung der Maschinenumgebung und/oder der darin sichtbaren Maschinenkomponenten berücksichtigt werden, beispielsweise dahingehend, dass in der Darstellung die Durchbiegung des Auslegers dargestellt wird oder der Horizont der Kranumgebung ein Stück nach oben gefahren wird, um ein leichtes Nach-vorne-Nicken der Kranführerkabine durch beispielsweise eine Turmverformung nachzubilden.

Die am Steuerstand angezeigte Darstellung der Maschinenumgebung und/oder des Arbeitswerkzeugs der ferngesteuerten Maschine kann eine echte Darstellung umfassen, die mittels zumindest einer im Bereich der ferngesteuerten Maschine vorgesehenen Kamera bereitgestellt wird, und/oder auch eine virtuelle Darstellung umfassen, die mittels eines grafischen Simulationsmoduls in Abhängigkeit der eingegebenen Steuerbefehle errechnet wird.

Eine solche echte, kameragenerierte Darstellung der Maschinenumgebung und/oder des Arbeitswerkzeugs kann insbesondere in Form eines Livebilds bzw. fernsehbildartigen Videobilds erzeugt werden, wobei von der zumindest einen Kamera an der ferngesteuerten Maschine ein entsprechendes Videosignal zu dem entfernt angeordneten Steuerstand der Fernsteuereinrichtung übertragen und von der dort vorgesehenen Anzeigeeinheit wiedergegeben wird.

Alternativ oder zusätzlich zu einer Video- oder Fernsehkamera kann auch mit anderen bildgebenden Sensoren gearbeitet werden, beispielsweise einem Infrarotsensor und/oder einem Radarsensor und/oder einem Fotomischdetektor und/oder einem Lichtlaufzeitsensor im Sinne eines sog. Time-of-Flight-Detektors, bei dem Messobjekte von Lichtimpulsen angeleuchtet und die Signallaufzeit gemessen wird, aufgrund derer dann die Entfernung zwischen Kamera und Objekt errechnet und ein dreidimensionales Bild erzeugt werden kann. Vorteilhafterweise können auch mehrere bildgebende Sensoren unterschiedlicher Bildgattung, beispielsweise eine Kamera in Verbindung mit einem Infrarotsensor verwendet werden, wobei deren Bilder überlagert und in einem gemeinsamen Bild angezeigt werden können, beispielsweise dergestalt, dass in das Kamerabild die warmen Partien eines Infrarotbildes, die beispielsweise Personen anzeigen können, eingeblendet werden. Die Verwendung einer Video- und/oder Fernsehkamera ist jedoch insofern vorteilhaft, als ein realitätsnahes Bild erzeugt wird, das dem Maschinenführer das Gefühl vermittelt, mit eigenen Augen zu sehen.

Eine solche Kamera bzw. bildgebende Sensorik zum Darstellen der Maschinenumgebung bzw. des Arbeitswerkzeugs der ferngesteuerten Maschine kann beispielsweise an der Maschine selbst fest oder verschwenkbar angebracht sein, beispielsweise an der Kranführerkabine eines Krans und/oder an der Laufkatze eines Turmdrehkrans oder an anderer geeigneter Stelle, wobei die Kamera vorteilhafterweise derart ausgerichtet ist, dass das Arbeitswerkzeug, beispielsweise der Lasthaken eines Krans, beobachtet werden kann. Vorteilhafterweise können hierbei auch mehrere Kameras vorgesehen sein, um das Arbeitswerkzeug aus verschiedenen Perspektiven betrachten zu können.

In vorteilhafter Weiterbildung der Erfindung kann auch eine verfahrbare und/oder an verschiedene Orte bewegbare Kamera eingesetzt werden, die es erlaubt, das Arbeitswerkzeug und/oder die Maschinenumgebung aus verschiedene Blickrichtungen darzustellen.

In Weiterbildung der Erfindung kann insbesondere auch eine Kamera eingesetzt werden, die an einer Flugdrohne montiert ist. Es wird also vorgeschlagen, eine ferngesteuerte, mit einer Kamera ausgerüstete Flugdrohne zu verwenden, mittels derer das gewünschte Kamerabild des Arbeitswerkzeugs und/oder der Werkzeugumgebung aus verschiedenen Blickrichtungen bereitgestellt werden kann. Insbesondere kann mittels einer solchen Flugdrohne auch ein perspektivisches Kamerabild des Arbeitswerkzeugs und dessen Umgebung aus schrägen Blickachsen bereitgestellt werden, die von einem Punkt beabstandet von der Maschine und dessen Führerstand und oberhalb des Bodens gewonnen werden können, so dass dem Maschinenführer das Arbeitswerkzeug und dessen Umgebung aus einer Blickrichtung visualisiert werden kann, wie sie auch ein externer Betrachter sehen würde. Bei einem Kran können beispielsweise Kamerabilder des Lasthakens und dessen Umgebung bereitgestellt werden, die von der Seite her schräg oder senkrecht auf die vertikale Kranmittelebene durch den Ausleger schauen. Auch aus Drohnenpositionen, die in dieser durch den Ausleger gehenden, vertikalen Kranmittelebene liegen, können Bilder des Lasthakens bereitgestellt werden. Durch solche perspektivischen Kamerabilder aus verschiedenen Blickachsen können die Relativpositionen zwischen Arbeitswerkzeug und dessen Umgebung bzw. einem Zielpunkt sehr viel besser visualisiert werden.

Um eine einfache Bedienung der Flugdrohne zuermöglichen, kann in Weiterbildung der Erfindung die Flugdrohne in Abhängigkeit einer Maschinenstellung und/oder Arbeitswerkzeugposition angesteuert werden derart, dass die Flugdrohne Maschinen-, insbesondereArbeitswerkzeugbewegungen automatisch folgt und eine gewünschte Position relativ zu der Maschine und/oder deren Arbeitswerkzeug auch bei Maschinenbewegungen, insbesondere Arbeitswerkzeugbewegungen zumindest näherungsweise hält bzw. zu halten versucht und nachfährt. Wird die Flugdrohne beispielsweise in Verbindung mit einem Kran verwendet, kann die Flugdrohne bei aktiviertem, automatischem Folgemodus dem Lasthaken des Krans automatisch folgen. Wird beispielsweise eine Relativposition der Flugdrohne etwa auf Lasthakenhöhe bzw. ein Stück weit oberhalb mit seitlicher Beabstandung zur vertikalen Kranmittelebene durch den Ausleger gewünscht und eingestellt, kann die Flugdrohne ihre Flughöhe automatisch erniedrigen oder erhöhen, wenn der Lasthaken abgesenkt oder angehoben wird, und/oder parallel zur vertikalen Kranmittelebene vor- oder zurückfliegen, wenn die Laufkatze des Krans verfahren wird und/oder seitlich quer nach links oder rechts fliegen, wenn der Kran verdreht wird.

Vorteilhafterweise kann die Flugdrohne jedoch auch autonom ferngesteuert werden derart, dass von der Flugdrohne verschiedene gewünschte Positionen relativ zu der Maschine und/oder deren Arbeitswerkzeug frei angeflogen werden können. Dies kann beispielsweise durch Eingeben einer Wunschposition für die Flugdrohne relativ zum Lasthaken bzw. dem Arbeitswerkzeug erfolgen, beispielsweise dergestalt, dass in einem Positionssteuerungsmodul, das in dem Steuerstand der Fernsteuereinrichtung vorgesehen sein kann, eine Position in Bezug auf den Lasthaken eingegeben wird, beispielsweise in Form "2 m oberhalb seitlich rechts vom Lasthaken". Alternativ oder zusätzlich kann jedoch die Flugdrohne auch gänzlich frei gegenüber der Maschine und deren Arbeitswerkzeug verflogen werden, beispielsweise mit Hilfe eines Joysticks, um die Flugdrohne so lange zu verfliegen, bis die Kameraposition und deren Blickwinkel auf das Arbeitswerkzeug und dessen Umgebung dem Kranführer bzw. Maschinenführer zusagt.

Die Überlagerungseinrichtung zum Überlagern der Livebilder der Steuerstand-Kamera mit der Darstellung der Umgebung der ferngesteuerten Maschine kann vorteilhafterweise nach der sog. Green-Screen-Technik arbeitend ausgebildet sein, wobei die Überlagerungseinrichtung in dem Livebild Farbflächen einer vorbestimmten Farbe erkennt und diese Bildbereiche dann durch die virtuelle Darstellung aus dem Simulationsmodul ersetzt. Hierzu kann vorteilhafterweise der Steuerstand eine Führerkabinenwandung umfassen, in der Fensterbereiche - beispielsweise entsprechend den Sichtfenstern einer echten Kranführerkabine - in einer Schlüsselfarbe eingefärbt sind, die sich von den restlichen Farben der übrigen im Kamerablickfeld liegenden Komponenten wie beispielsweise der Farbe der Fenstereinrahmungen, der Eingabemittel und der Bediener-Bekleidung sowie - Hautfarbe möglichst deutlich unterscheidet, so dass das im Steuerstand aufgenommene Livebild die genannten eingefärbten Flächen in einer bestimmten Farbwiedergabe zeigt, während alle anderen Bildflächen in anderen Farben gezeigt sind. Die in der genannten Schlüsselfarbe - beispielsweise grün - gefärbten Livebildflächen bzw. -teilflächen werden dann durch die echte oder virtuelle Darstellung der Maschinenumgebung und/oder der darin sichtbaren Maschinenkomponenten ersetzt, so dass das überlagerte Bild bzw. die überlagerte Darstellung einerseits den Steuerstand des Fernsteuer-Einrichtungs, dessen Komponenten und sich im Sichtfeld der Livekamera befindliche Körperglieder des Nutzers in echt als Livebild zeigt und andererseits in den von der Livekamera aufgenommenen Fensterbereichen der Führerkabinenwandung die kameragenerierte echte oder virtuelle Darstellung der Maschinenumgebung und der darin sichtbaren Maschinenkomponenten zeigt.

Die genannte virtuelle Darstellung der Maschinenumgebung kann von dem grafischen Simulationsmodul vorteilhafterweise verändert und in Abhängigkeit von verschiedenen Datensätzen, die über eine Schnittstelle in das Simulationsmodul einspielbar sind, verschiedenen Szenarien angepasst werden. Insbesondere können Planungsdaten wie CAD-Daten eines herzustellenden Bauwerks und/oder Baustellen-Istdaten, die je nach Baufortschritt den Istzustand eines entstehenden Gebäudes oder Bauwerks wiedergeben, über eine entsprechende Datenschnittstelle in das Simulationsmodul eingespielt werden und von dem Simulationsmodul dazu verwendet werden, die virtuelle Darstellung der Maschinenumgebung entsprechend dem eingespielten Datensatz, insbesondere in Abhängigkeit der eingespielten Planungsdaten und/oder Baustellen-Istdaten, zu generieren bzw. daran anzupassen.

Die genannten Baustellen- bzw. Bauwerksinformationen können in der vorgenannten Weise CAD-Daten oder andere Geometriedaten des Bauwerks oder der Baustelle sein, wobei ggf. auch digitale Bilddaten Verwendung finden können, die das tatsächliche Bauwerk und dessen Baufortschritt wiedergeben. Derartige Bilddaten können als Maschinenumgebungsdaten über die genannte CAD-Schnittstelle bzw. eine geignete Bilddaten-Schnittstelle in das grafische Simulationsmodul eingespielt werden, welches dann die virtuelle Darstellung an diese übernommenen CAD- und/oder Bilddaten anpasst.

Die Modellierung einer geplanten oder schon existierenden oder teilweise ausgeführten Baustelle und die entsprechende Generierung der virtuellen Darstellung der Maschinenumgebung durch das grafische Simulationsmodul ist insbesondere auch ein wertvolles Hilfsmittel, um die Logistik auf einer Baustelle sicherzustellen und auch bereits vor Baubeginn kritische Abläufe simulieren und einüben zu können.

Arbeitet die Bewegungsbestimmungseinrichtung in der vorgenannten Weise - auch - mit simulierten Daten, kann die Fernsteuer-Einrichtung vorteilhafterweise die für die Bewegungssimulation benötigten Bewegungsparameter nicht alle von einem Simulationsrechner berechnen lassen, sondern zumindest teilweise im Wege der Datenemulation unter Verwendung von sich tatsächlich bewegenden Hardwarekomponenten, die einen Bestandteil des Fernsteuer-Einrichtungs bilden können, bestimmen. Ein solches Datenemulationsmodul des Fernsteuer-Einrichtungs kann insbesondere Stellantriebskomponenten und/oder Leistungselektronikkomponenten umfassen, mittels derer tatsächlich Stellbewegungen ausgeführt werden, die die echten Kran- bzw. Maschinenbewegungen nachbilden und diese Bewegungen charakterisierende Daten bereitstellen, beispielsweise in Form von Sensorsignalen, die die Stellbewegungen der genannten Antriebskomponenten wiedergeben. Durch eine solche Datenemulation können Bewegungs- und/oder Positionsparameter, die dann für die Bewegungssimulation weiter verwendet werden können, deutlich schneller und unter geringerer Rechenleistung bereitgestellt werden, was eine realistischere Simulation in Echtzeit bzw. nahezu Echtzeit erlaubt.

Mittels einer solchen Datenemulation können insbesondere Zeitversatz und Datenübertragungsprobleme bei Kommunikationskanälen mit geringeren Bandbreiten vermieden werden, wie sie ansonsten auftreten würden, wenn sämtliche Bewegungen und/oder Verformungen der ferngesteuerten Maschine, die in Abhängigkeit der eingegebenen Steuerbefehle auftreten, an der echten Maschine erfasst und dann zurück auf den Steuerstand der Fernsteuereinrichtung übertragen werden müssen.

Um eine besonders schnelle, realistische Bestimmung von Bewegungen der Maschinenkomponenten in Abhängigkeit der am Steuerstand eingegebenen Steuerbefehle zu erreichen, kann nach einem weiteren Aspekt das genannte Bewegungsbestimmungsmodul als Hybrideinrichtung bzw. Hybridmodul ausgebildet sein, das einerseits einen Rechner zur Simulation von Bewegungs-und/oder Positionsparametern und andererseits den echten Kran- bzw. Maschinenstellantrieben zumindestens ähnliche Hardwarekomponenten wie Antriebseinheiten, Drehgeber oder Frequenzumrichter umfasst, mittels derer Stellbewegungen nachgebildet und Bewegungs- und/oder Positionsparameter bestimmt werden. Insbesondere werden "echte" Hardwarekomponenten verwendet, die auch im zu simulierenden Kran bzw. der zu simulierenden Maschine als Stellantriebs- und/oder Steuervorrichtungsbauteile verbaut sind.

Insbesondere kann das Bewegungsbestimmungsmodul den Schaltschrank oder zumindest einen Teil des Schaltschranks und dessen Komponenten umfassen, der auch in der zu simulierenden Maschine Verwendung findet und dort einen Teil der Maschinensteuerung bildet. Insbesondere kann die Leistungselektronik und/oder zumindest ein Teil der Leistungselektronik wie beispielsweise ein Frequenzumrichter verwendet werden, um die Stellbewegungen nachzubilden, die von Steuerbefehlseingaben am Steuerstand ausgelöst werden.

Ferner können in Weiterbildung der Erfindung Stellantriebseinheiten, beispielsweise in Form von Servomotoren Verwendung finden, die der Emulation der Stellantriebsbewegungen der zu simulierenden Maschine bzw. Maschinenkomponenten dienen. Vorteilhafterweise wird hier für eine jeweilige Stellantriebsachse eine Antriebseinheit beispielsweise in Form einer Servoantriebseinheit verwendet, die - insbesondere über den vorgenannten Frequenzumrichter - entsprechend einem Steuerbefehl angesteuert wird, und ferner vorteilhafterweise mit einer weiteren Antriebseinheit, beispielsweise in Form einer Servoantriebseinheit, gekuppelt werden kann, mittels derer ein Gegenmoment und/oder eine Gegenlast ausgeübt werden kann, um tatsächlich auftretende Lasten, Widerstände oder Trägheiten zu simulieren. Beispielsweise kann mittels der genannten zweiten Antriebseinheit eine Last simuliert werden, die einem Hubwerk entgegenwirkt, oder es kann ein Windmoment simuliert werden, das einem Drehwerksantrieb entgegenwirkt.

Die ggf. unter Berücksichtigung des aufgebrachten Gegenmoments oder der aufgebrachten Gegenlast ausgeführte Stellbewegung der erstgenannten Antriebseinheit kann von einer geeigneten Erfassungseinrichtung erfasst werden, wobei ein entsprechendes Erfassungssignal die tatsächlich erzielte Stellbewegung wiedergibt und als Sensorsignal in der weiteren Simulation verwendet werden kann, insbesondere um in der vorgenannten Weise Bewegungen und/oder Positionen und/oder Verformungen der Strukturteile zu bestimmen und/oder die virtuelle Darstellung der Maschinenumgebung und/oder der darin sichtbaren Maschinenkomponenten zu simulieren.

Vorteilhafterweise werden mehrere solcher Antriebseinheiten bzw. mehrere solcher Antriebseinheiten-Paare umfassend Antrieb und Gegenlast-Antrieb sowie eine jeweils zugeordnete Erfassungseinrichtung verwendet, um die verschiedenen Stellbewegungs-Achsen und die diesbezüglich ausgeführten Stellbewegungen des zu simulierenden Maschinenbetriebs bestimmen zu können.

Die Sensorwerte der Antriebseinheiten der Stellbewegungsachsen, die in Abhängigkeit der am Steuerstand eingegebenen Steuerbefehle betätigt und bewegt werden, werden also nach einem weiteren Aspekt nicht mittels eines Rechenmodells simuliert bzw. berechnet, sondern anhand von Hardwarekomponenten, die den echten Stellantriebskomponenten der zu simulierenden Maschine möglichst nahe kommen, emuliert bzw. nachgestellt und direkt als tatsächliche Sensorwerte ausgegeben.

Durch ein solches Daten-Emulationssystem kann das Bewegungsbestimmungsmodul Bewegungen und/oder Positionen der Maschinenkomponenten sehr viel schneller und mit geringerer Rechenleistung bestimmen, so dass die virtuelle Darstellung der Maschinenumgebung und/oder der Maschinenkomponenten und auch die damit einhergehenden Stellbewegungen des Maschinenstands sehr viel rascher und realitätsnaher erreicht werden können. Zudem können die generierten Sensorsignale am Steuerstand angezeigt und/oder für weitere Überwachungsmassnahmen wie Traglastüberwachung oder Arbeitsbereichs-Begrenzungen, die am Steuerstand angezeigt und/oder simuliert werden können, verwendet werden.

Wird der Fernsteuer-Einrichtung zum Fernsteuern eines Turmdrehkrans und dessen Betriebs verwendet, können die vorgenannten Antriebseinheiten-Paare zum Ausführen der entsprechenden Stellbewegungen und Bereitstellen des entsprechenden Gegenmoments bzw. Gegenlast insbesondere dem Turmdrehwerk - bzw. bei einem Obendreher dem Auslegerdrehwerk -, dem Hubwerk und dem Katzfahrwerk entsprechen.

Die Erfindung wird nachfolgend anhand eines bevorzugten Ausführungsbeispiels und zugehöriger Zeichnungen näher erläutert. In den Zeichnungen zeigen:
- Fig. 1:: eine schematische Darstellung eines ferngesteuerten Krans in Form eines Turmdrehkrans, dessen Lasthaken eine Last im nicht einsehbaren Bereich hinter einem Gebäude manövriert, wobei eine Flugdrohne mit einer Kamera den Lasthaken beobachtet, um ein entsprechendes Kamerabild an den Steuerstand der Fernsteuereinrichtung zu übertragen, und
- Fig. 2:: eine schematische Darstellung der Komponenten einer Fernsteuer-Einrichtung mit einem Steuerstand für den Bediener nach einer vorteilhaften Ausführung der Erfindung.

Wie Fig. 1 und 2 zeigen, kann die Fernsteuer-Einrichtung 1 als Kran-Fernsteuerung ausgebildet sein, die einen Steuerstand 2 in Form einer Kranführerkabine umfasst, die im Wesentlichen einer "echten" Kranführerkabine, wie sie an einem Kran, beispielsweise einem Turmdrehkran, einem Hafenkran oder einem Maritimkran oder Mobil-Teleskopkran Verwendung finden kann.

Der Kran 200 kann hierbei als Turmdrehkran ausgebildet sein, dessen Turm 202 einen Ausleger 203 trägt, an dem eine Laufkatze 204 verfahrbar gelagert ist. Der Ausleger 203 kann zusammen mit dem Turm 202 oder auch ohne den Turm 202 - je nach Ausbildung des Krans als Oben- oder Untendreher - um eine aufrechte Achse verdreht werden, wozu ein Drehwerksantrieb vorgesehen ist. Der Ausleger 203 könnte ggf. auch auf- und niederwippbar um eine liegende Querachse ausgebildet sein, wobei ein geeigneter Wippantrieb beispielsweise im Zusammenspiel mit der Auslegerabspannung vorgesehen sein könnte. Die genannte Laufkatze 204 kann mittels einer Katzfahrwinde oder eines anderen Katzfahrantriebs verfahren werden.

Der genannte Steuerstand 2 kann hierbei in an sich bekannter Weise einen Bedienersitzplatz 21 beispielsweise in Form eines Bedienersessels 20 umfassen, um den herum diverse Eingabemittel 18 zum Eingeben von Steuerbefehlen angeordnet sind. Die genannten Eingabemittel 18 können beispielsweise einen Joystick, ein Touchscreen, Steuerhebel, Eingabetasten und -schalter, Drehregler, Schieberegler und Ähnliches aufweisen.

Der Bedienerplatz ist hierbei von einer Führerstandwandung 22 umgeben, die einer Kabineneinhausung entsprechen kann und Fensterbereiche 23 aufweisen kann, die bei echten Kranführerkabinen verglast sind, im vorliegenden Fall jedoch in einer bestimmten Farbe eingefärbt, beispielsweise mit einer grünen Folie beschichtet sind, um mittels Green-Screen-Technik eine echte, kameragenerierte oder virtuelle Maschinenumgebung einblenden zu können, wie noch erläutert wird.

Der Steuerstand 2 ist auf einer Bewegungsplattform 7 montiert, mittels derer der Steuerstand 2 mehrachsig beweglich ist. Die Bewegungsplattform 7 ist dabei vorteilhafterweise mehrachsig beweglich ausgebildet, insbesondere um alle drei Raumachsen x, y und z verkipp- bzw. verdrehbar und entlang dieser Achsen translatorisch verschieblich.

Den Bewegungsachsen x, y und z der Bewegungsplattform 7 sind dabei Aktoren einer Antriebsvorrichtung 8 zugeordnet, beispielsweise in Form von Elektromotoren und/oder Hydraulikzylindern und/oder Hydraulikmotoren, um den Steuerstand 2 um die bzw. entlang der genannten Achsen bewegen zu können.

Die Antriebsvorrichtung 8 wird dabei von einer Bewegungssteuervorrichtung 24 angesteuert, die beispielsweise durch einen Industrie-PC realisiert sein kann.

Die genannte Bewegungssteuervorrichtung 24 kann dabei insbesondere Teil eines Bewegungsbestimmungsmoduls 10 sein, mittels dessen Kranbewegungen und/oder Positionen und/oder Ausrichtungen von Krankomponenten wie beispielsweise des Auslegers oder des Turms und auch Verwindungen von Strukturbauteilen wie des Auslegers oder des Turms in Abhängigkeit der jeweils am Steuerstand 2 eingegebenen Steuerbefehle bestimmt werden können. Das genannte Bewegungsbestimmungsmodul 10 bestimmt sozusagen die Auswirkungen der eingegebenen Steuerbefehle auf den zu steuernden Kran, d.h. welche Bewegungen, Positionen, Ausrichtungen und Verwindungen der Krankomponenten sich infolge eingegebener Steuerbefehle sich am zu steuernden Kran ergeben würden und gibt entsprechende, die genannten Größen charakterisierende Bewegungssignale aus.

Das genannte Bewegungsbestimmungsmodul 10 bestimmt die genannten Bewegungsgrößen hierbei nicht bzw. nicht vollständig durch Berechnung anhand eines Rechenmodells, sondern greift auf tatsächliche Hardwarekomponenten in Form von Antriebs- und Steuerungskomponenten zurück, die tatsächliche Bewegungen ausführen und den entsprechenden Hardwarekomponenten an einem echten Kran nachgebildet sind.

Wie die Figur 2 zeigt, umfasst das Bewegungsbestimmungsmodul 10 zumindest die wesentlichen Komponenten einer Kransteuerung 25, wie diese beispielsweise im Schaltschrank eines Krans realisiert sein kann. Insbesondere umfasst die genannte Kransteuerung 25 die Frequenzumrichter 15 verschiedener Kranantriebe, beispielsweise des Drehwerks, des Katzfahrwerks und des Hubwerks. Die genannte Kransteuerung 25 kann ggf. weitere Steuerungs- und/oder Leistungselektronikbauteile umfassen, insbesondere Lastüberwachungskomponenten, Arbeitsbereichs-Beschränkungskomponenten etc.

Die Kransteuerung 25 ist mit dem Steuerstand 2 und dessen Eingabemitteln 18 kommunikativ verbunden, so dass die Kransteuerung 25 die eingegebenen Steuerbefehle weiter verarbeiten kann, wobei insbesondere die Frequenzumrichter 15 in Abhängigkeit der eingegebenen Steuerbefehle Antriebseinheiten 12 beispielsweise in Form von Servoantrieben ansteuern. Die am Steuerstand 2 eingegebenen Steuerbefehle werden also in reale Bewegungen bzw. Antriebsmomente und -kräfte der Antriebseinheiten 12 umgesetzt.

Die genannten Antriebseinheiten 12 sind hierbei mit Gegenantriebseinheiten 14 kuppelbar, über die auf die Antriebseinheiten 12 Bewegungswiderstände aufgeschaltet werden können, um echten Widerständen wie Hublasten, Windkräfte, Trägheiten oder dynamische Belastungen nachbilden zu können. Die genannten Gegenantriebseinheiten 14 können von dem vorgenannten Industrie-PC angesteuert werden, der auch die Bewegungssteuervorrichtung 24 realisiert. Die Ansteuerung der Gegenantriebseinheiten 14 kann hierbei anhand verschiedener Vorgaben oder Programme erfolgen, beispielsweise durch vorgebbare Hublasten, vorgebbare Windprogramme oder anhand von vorbestimmten Funktionen oder Tabellen wie Dynamikreaktionen beim Abbremsen des Katzfahrwerks oder der Drehbewegung. Hierzu können in einem Speicherbaustein der Steuervorrichtung zum Ansteuern der Gegenantriebseinheiten 14 entsprechende Modelle, Tabellen bzw. Funktionen abgespeichert sein.

Wie die Figur 2 andeutet, sind den Antriebseinheiten 12 Erfassungseinrichtungen 13 beispielsweise in Form von Drehgebern oder anderen Positions- und/oder Bewegungssensoren zugeordnet, mittels derer Bewegungs- bzw. Stellungssignale bereitgestellt werden, die die Stellbewegungen der Antriebseinheiten 12 charakterisieren. Das Bewegungsbestimmungsmodul 10 stellt also echte Sensorsignale als Bewegungsparameter bereit, die einerseits am Steuerstand 2 angezeigt werden können und andererseits auch für weitergehende Simulationsfunktionen verwendet werden können. Insbesondere können in Abhängigkeit der genannten Bewegungssignale, die die Drehgeber bereitstellen, Strukturverwindungen wie Turmbiegungen, Auslegerbiegungen und ähnliche Verformungen anhand eines Rechenmodells bestimmt werden und die Antriebsvorrichtung 8 der Bewegungsplattform 7 zum Bewegen des Steuerstands 2 angesteuert werden sowie die virtuelle Darstellung der Kranumgebung generiert werden, jeweils in Abhängigkeit der genannten, real erzeugten Sensorsignale.

Wie Fig. 2 zeigt, kann das Bewegungsbestimmungsmodul 10 eine Rechnereinheit 11 umfassen, die wiederum von dem vorgenannten Industrie-PC realisiert sein kann, mittels welcher Rechnereinheit 11 in Abhängigkeit der am Steuerstand 2 eingegebenen Steuerbefehle und/oder der emulierten Daten, die durch die Datenemulationseinrichtung 19 bzw. der den Antriebseinheiten 12 zugeordneten Erfassungseinrichtung 13 erzeugten Sensorsignale generiert werden, Strukturverwindungen bestimmt werden, insbesondere Biegungen und Torsion im Kranturm und im Kranausleger, wobei die Rechnereinheit 11 hierzu ein die Struktursteifigkeiten berücksichtendes Rechenmodell verwendet, wie eingangs erläutert.

Alternativ oder zusätzlich zu diesen emulierten Bewegungsdaten kann die Bewegungsbestimmung aber auch "echte" Bewegungen und/oder Verformungen des ferngesteuerten Krans mittels einer geeigneten Sensorik erfassen und per Datenfernübertragung auf den Steuerstand 2 übertragen, um dann anhand dieser echten Kranreaktionen bestimmte Funktionen des Steuerstands 2 der Fernsteuereinrichtung zu steuern.

Anhand der genannten, emulierten und/oder erfassten, echten Bewegungsdaten sowie der hieraus bestimmten Verformungsdaten steuert die Bewegungssteuervorrichtung 24 die Antriebsvorrichtung 8 der Bewegungsplattform 7 an, um den Steuerstand 2 zu bewegen und echte Kranführerkabinen-Bewegungen nachzubilden, die bei Eingabe entsprechender Steuerbefehle in einem echten Kran auftreten würden.

Zum anderen werden die genannten Bewegungsdaten und ggf. auch die genannten Verformungsdaten verwendet, um Kranreaktionen in einer virtuellen Darstellung zu berücksichtigen, die von einem grafischen Simulationsmodul 9 generiert und auf einer Anzeigevorrichtung 3 angezeigt wird. Die genannte virtuelle Darstellung zeigt dabei insbesondere die Kranumgebung sowie darin sichtbare Krankomponenten wie beispielsweise den Kranausleger und den Lasthaken und kann im Wesentlichen dem Bild entsprechen, welches ein Kranführer aus der Kranführerkabine sehen würde. Die genannte virtuelle Darstellung kann hierbei in Form eines foto- oder filmähnlichen Digitalbilds, beispielsweise einer Pixeldarstellung in mehreren Farben entsprechen. Alternativ kann aber auch eine vereinfachte grafische Darstellung vorgesehen sein, wenngleich ein möglichst realistisches, foto- oder filmähnliches Darstellungsbild bevorzugt ist.

Alternativ oder zusätzlich zu einer solchen virtuellen Darstellung kann jedoch am Steuerstand 2 auch eine echte, kameragenerierte Darstellung der Kranumgebung und/oder des Lasthakens verwendet werden. Hierzu kann am Kran 200 zumindest eine Kamera montiert sein, deren Livebilder an den Steuerstand 2 übertragen werden. Eine solche Kamera 220 kann beispielsweise an der Kranführerkabine 206 des ferngesteuerten Krans 200 montiert sein und vorteilhafterweise zumindest näherungsweise eine Blickachse haben, die der Blickachse eines Kranführers in der Kranführerkabine 206 entspricht und/oder von der Kranführerkabine 206 zum Lasthaken hin geht.

Alternativ oder zusätzlich können aber auch andere Kameras und/oder Darstellungen aus anderen Perspektiven aufgenommen und an den Steuerstand übertragen werden, um dort angezeigt zu werden. Insbesondere kann eine Flugdrohne 209 verwendet werden, die mit zumindest einer Kamera ausgerüstet ist und ferngesteuert relativ zum Kran 200 bewegt werden kann.

Um den Lasthaken 208, der mit einem von der Laufkatze 204 ablaufenden Hubseil 207 verbunden sein kann, oder eine daran aufgenommene Last bzw. die Umgebung des Lasthakens 208 auch dann sehen zu können, wenn sich der Lasthaken 208 außerhalb des Sichtbereichs der Kranführerkabine 206 bzw. des Kranführers befindet, beispielsweise wenn - wie Fig. 1 zeigt - die Last hinter einem Gebäude abzusetzen ist, ist die Flugdrohne 209 vorgesehen, an der zumindest eine Kamera 210 montiert ist, mittels derer ein Kamerabild vom Lasthaken 208 und/oder der Lasthakenumgebung bereitgestellt werden kann. Das genannte Kamerabild ist vorteilhafterweise ein Live- oder Echtzeitbild im Sinne eines Fernseh- oder Videobilds und wird von der Kamera 210 der Flugdrohne 209 drahtlos zu einer Anzeigeeinheit 211 und/oder der Steuervorrichtung 205 des Krans 201 übertragen, wobei die genannte Anzeigeeinheit 211 beispielsweise ein Maschinenführerdisplay nach Art eines Tablets oder eines Bildschirms oder eines Monitors sein kann, der in der Kranführerkabine 206 montiert sein kann. Wird in der zuvor genannten Weise ein Fernsteuerstand oder eine mobile Bedieneinheit zum Steuern des Krans 201 verwendet, kann die genannte Anzeigeeinheit 211 in dem Fernsteuerstand oder an der mobilen Bedieneinheit vorgesehen sein.

Die Flugdrohne 209 ist mit einer Fernsteuereinrichtung 212 versehen, die es erlaubt, die Flugdrohne 209 fernzusteuern, insbesondere die Flugsteueraggregate wie beispielsweise Rotorblätter anzusteuern, um die Flugposition der Flugdrohne 209 fernzusteuern und/oder die Kamera 210 fernzusteuern, insbesondere hinsichtlich des Schwenkwinkels bzw. der Blickachse der Kamera 210 relativ zu dem Korpus der Flugdrohne 209 und/oder der Brennweite der Kamera 210.

Ein entsprechendes Fernsteuermodul kann in der Kranführerkabine 206 und/oder dem Fernsteuerstand oder der mobilen Bedieneinheit vorgesehen sein, beispielsweise mit entsprechenden Joysticks ausgestattet sein. Um eine einfache Bedienung zu ermöglichen, kann jedoch auch eine Sprachsteuerung und/oder eine Menüsteuerung für die Flugdrohne 209 vorgesehen sein, beispielsweise um aus mehreren vorbestimmten Relativpositionen der Flugdrohne 209 relativ zum Kran eine gewünschte Relativposition auszuwählen. Dies kann beispielsweise dadurch erfolgen, dass per Sprachsteuerung und/oder Menüsteuerung "Drohnenposition 1" eingegeben wird, die vorprogrammiert bzw. vorbestimmt in der Positionssteuervorrichtung 213 abgelegt sein kann.

Vorteilhafterweise wird die genannte echte oder virtuelle Darstellung der Kranumgebung und der darin sichtbaren Krankomponenten durch ein Livebild überlagert, welches reale Komponenten aus dem Steuerstand 2 zeigt, insbesondere vom Kopf des Fernsteuer-Einrichtungnutzers in dessen Blickrichtung aus sichtbare Bauteile wie die Eingabemittel 18, die Hände und den Unterarm des Nutzers und andere im Blickfeld liegende Komponenten.

Hierzu ist vorteilhafterweise eine Kamera 16 vorgesehen, die als am Kopf des Nutzers tragbare Kopfkamera ausgebildet sein kann und entsprechende Befestigungs- und/oder Haltemittel zum Befestigen am Kopf aufweisen kann, beispielsweise in Form einer Helmkamera. Ist die Anzeigevorrichtung 3 vorteilhafterweise in Form einer Virtual-Reality-Brille 4 ausgebildet, die der Nutzer trägt, kann die Kamera 16 in diese VR-Brille integriert sein.

Vorteilhafterweise ist die Kamera 16 dabei als Stereoskopkamera ausgebildet, um stereoskopische Bilder entsprechend den Blickachsen der beiden Augen des Nutzers bereitstellen zu können.

Die Überlagerungsvorrichtung 17 zum Überlagern der Darstellung der Kranumgebung und des Livebilds der Kamera 16 vom Steuerstand 2 kann hierbei insbesondere ein farbbasiertes Bildbearbeitungsmodul 26 umfassen, das nach der sog. Green-Screen-Technik arbeiten kann. Insbesondere kann das genannte farbbasierte Bildbearbeitungsmodul 26 im Livebild der Kamera 16 Bildbereiche erkennen, die eine bestimmte, von den restlichen Bildteilflächen abweichende Farbe besitzen, und diese Bildbereiche dann durch die Darstellung aus dem Simulationsmodul 9 ersetzen.

Hierzu kann vorteilhafterweise der Steuerstand 2 eine Führerkabinenwandung 22 umfassen, in der Fensterbereiche 23 - beispielsweise entsprechend den Sichtfenstern einer echten Kranführerkabine - in einer Schlüsselfarbe eingefärbt sind, die sich von den restlichen Farben der übrigen im Kamerablickfeld liegenden Komponenten wie beispielsweise der Farbe der Fenstereinrahmungen, der Eingabemittel 18 und der Bediener-Bekleidung sowie -Hautfarbe möglichst deutlich unterscheidet, so dass das im Steuerstand 2 aufgenommene Livebild die genannten eingefärbten Flächen in einer bestimmten Farbwiedergabe zeigt, während alle anderen Bildflächen in anderen Farben gezeigt sind. Die in der genannten Schlüsselfarbe - beispielsweise grün - gefärbten Livebildflächen bzw. - teilflächen werden dann durch die Darstellung der Maschinenumgebung und/oder der darin sichtbaren Maschinenkomponenten ersetzt, die vom grafischen Simulationsmodul 9 generiert wird und/oder von einer am Kran angeordneten Kamera erzeugt wird, so dass das überlagerte Bild bzw. die überlagerte Darstellung einerseits den Steuerstand 2 der Fernsteuer-Einrichtung, dessen Komponenten und sich im Sichtfeld der Livekamera befindliche Körperglieder des Nutzers in echt als Livebild zeigt und andererseits in den von der Livekamera 16 aufgenommenen Fensterbereichen 23 der Führerkabinenwandung 22 die echte oder virtuelle Darstellung der Maschinenumgebung und der darin sichtbaren Maschinenkomponenten zeigt.

## Patentansprüche

1. Fernsteuer-Einrichtung für einen Kran, eine Baumaschine oder ein Flurförderzeug, mit einem Steuerstand (2), der zumindest ein Eingabemittel (18) zum Eingeben von Steuerbefehlen sowie eine Signalübertragungseinrichtung zum Übertragen der eingegebenen Steuerbefehle auf die Steuervorrichtung (25; 250) des Krans (200), der Baumaschine oder des Flurförderzeugs aufweist, einer Anzeigevorrichtung (3) zum Anzeigen einer Darstellung eines Arbeitswerkzeugs und/oder der Maschinenumgebung, sowie einem Bewegungsbestimmungsmodul (10) zum Bestimmen von Bewegungen und/oder Verformungen von Maschinenkomponenten wie Kranausleger oder Lasthaken in Abhängigkeit der eingegebenen Steuerbefehle, **dadurch gekennzeichnet, dass** ein Konfigurationsmodul zur wahlweisen Vorkonfiguration der Fernsteuereinrichtung für einen aus mehreren Maschinentypen vorgesehen ist, und zumindest eine Kamera (16) zum Erfassen von Livebildern am Steuerstand (2) vorgesehen ist und der zumindest einen Anzeigevorrichtung (3) eine Überlagerungsvorrichtung (17) zugeordnet ist, die zum Überlagern der Darstellung der Maschinenumgebung und/oder des Arbeitswerkzeugs mit dem von der Kamera (16) bereitgestellten Livebild des Steuerstands (2) auf der Anzeigevorrichtung (3) vorgesehen ist.

2. Fernsteuer-Einrichtung nach dem vorhergehenden Anspruch, wobei der Steuerstand (2) beweglich gelagert ist und eine Antriebsvorrichtung (8) zum Bewegen des Steuerstands (2) in Abhängigkeit der von dem Bewegungsbestimmungsmodul (10) bestimmten Bewegungen und/oder Verformungen vorgesehen ist.

3. Fernsteuer-Einrichtung nach dem vorhergehenden Anspruch, wobei der Steuerstand (2) mehrachsig beweglich gelagert ist und die Antriebsvorrichtung (8) mehrere Bewegungsachsen (x, y, z), vorzugsweise umfassend mehrere rotatorische Bewegungsachsen und/oder mehrere translatorische Bewegungsachsen, aufweist, die in Abhängigkeit von am Steuerstand (2) eingegebenen Steuerbefehlen betätigbar sind.

4. Fernsteuer-Einrichtung nach einem der beiden vorhergehenden Ansprüche, wobei der Steuerstand (2) auf einer Bewegungsplattform (7) gelagert ist, in die die Antriebsvorrichtung (8) integriert ist.

5. Fernsteuer-Einrichtung nach einem der vorhergehenden Ansprüche, wobei die zumindest eine Kamera (210) an einer ferngesteuerten Flugdrohne (209) montiert ist, wobei eine Positionssteuervorrichtung (13) zum Positionssteuern der Flugdrohne (209) ein automatisches Folgesteuermodul zum Ansteuern der Flugdrohne (209) in Abhängigkeit einer Maschinenstellung und/oder einer Arbeitswerkzeugposition derart, dass die Flugdrohne (209) Maschinen-, insbesondere Arbeitswerkzeugbewegungen automatisch folgt und eine gewünschte Position relativ zur Maschine und/oder deren Arbeitswerkzeug auch bei Maschinen-, insbesondere Arbeitswerkzeugbewegungen hält, aufweist, wobei die Positionssteuervorrichtung (13) ein autonomes Steuermodul zum autonomen Fernsteuern der Flugdrohne (209) derart, dass von der Flugdrohne (209) verschiedene gewünschte Positionen relativ zur Maschine und/oder deren Arbeitswerkzeug angeflogen werden, aufweist..

6. Fernsteuer-Einrichtung nach einem der vorhergehen Ansprüche, wobei zumindest eine Kamera (110) zum Bereitstellen eines Livebilds der Maschinenumgebung am Kran (200), an der Baumaschine oder am Flurförderzeug montiert ist, insbesondere an einer Führerkabine (206) mit einer Blickrichtung zumindest näherungsweise auf das Arbeitswerkzeug.

7. Fernsteuer-Einrichtung nach einem der vorhergehenden Ansprüche, wobei die zumindest eine Kamera (16) eine Kopfhalterung zum Tragen der Kamera am Kopf des Fernsteuer-Einrichtungbenutzers aufweist und/oder als Kopf-und/oder Heimkamera ausgebildet ist, und wobei die Kamera (16) als Stereoskopkamera zum Bereitstellen stereoskopischer Bilder zumindest näherungsweise in der Blickrichtung des Fernsteuer-Einrichtungnutzers ausgebildet ist.

8. Fernsteuer-Einrichtung nach einem der vorhergehenden Ansprüche, wobei die zumindest eine Anzeigevorrichtung (3) eine Kopfhalterung zum Tragen am Kopf des Fernsteuer-Einrichtungbenutzers aufweist und/oder als Anzeigebrille ausgebildet ist, insbesondere in Form einer Virtual-Reality-Brille mit integrierter Kamera (16).

9. Fernsteuer-Einrichtung nach einem der vorhergehenden Ansprüche, wobei der Steuerstand (2) eine Führerhauswandung umfasst, in der Sichtfenster ausgebildet sind, wobei die genannten Sichtfenster in einer bestimmten Farbe eingefärbt sind, wobei das grafische Simulationsmodul (9) und/oder die Überlagerungseinrichtung (17) eine farbsensitive Einblendeeinheit zum Einblenden der Darstellung der Maschinenumgebung in die Bildflächen des von der Kamera (16) bereitgestellten Livebilds, die in der vorgenannten, bestimmten Farbe eingefärbt sind, aufweist.

10. Fernsteuer-Einrichtung nach einem der vorhergehenden Ansprüche, wobei das Konfigurationsmodul zur wahlweisen Vorkonfiguration der Fernsteuer-Einrichtung einen Konfigurationsbaustein zum Anpassen der Eingabemittel des Steuerstands (2) an den ausgewählten Maschinentyp und/oder einen Konfigurationsbaustein zum Bewegungsbestimmungsmoduls Maschinentyp aufweist.

11. Fernsteuer-Einrichtung nach einem der vorhergehenden Ansprüche, wobei ein grafisches Simulationsmodul (9) zum Berechnen einer virtuellen Darstellung der Maschinenumgebung und/oder von aus dem Steuerstand (2) sichtbaren Maschinenkomponenten vorgesehen ist, wobei das grafische Simulationsmodul (9) eine Datenschnittstelle zum Einspielen von Bauwerks-und/oder Baustellendaten aufweist und eine Bildverarbeitungseinrichtung zum Generieren und/oder Anpassen der virtuellen Darstellung der Maschinenumgebung in Abhängigkeit der eingespielten Baustellen- und/oder Bauwerksdaten aufweist.

12. Fernsteuer-Einrichtung nach dem vorhergehenden Anspruch, wobei die genannte Datenschnittstelle eine CAD-Schnittstelle ist und die Bildverarbeitungseinrichtung zum Generieren und/oder Anpassen der virtuellen Darstellung der Maschinenumgebung in Abhängigkeit der über die CAD-Schnittstelle eingespielten CAD-Daten ausgebildet ist, und/oder eine Bilddaten-Schnittstelle ist und die Bildverarbeitungseinrichtung zum Generieren und/oder Anpassen der virtuellen Darstellung der Maschinenumgebung in Abhängigkeit der über die Bilddaten-Schnittstelle eingespielten, vorzugsweise digitalen Bilddaten ausgebildet ist, wobei das grafische Simulationsmodul (9) zum Berechnen der virtuellen Darstellung in Abhängigkeit der vom Bewegungsbestimmungsmodul (10) bestimmten Bewegungen und/oder Verformungen ausgebildet ist.

13. Fernsteuer-Einrichtung nach einem der vorhergehenden Ansprüche, wobei das Bewegungsbestimmungsmodul (10) eine Bestimmungseinrichtung zum Bestimmen von Verformungen von Strukturbauteilen der zu simulierenden Maschine in Abhängigkeit von am Steuerstand (2) eingegebenen Steuerbefehlen aufweist, wobei die genannte Bestimmungseinrichtung eine Rechnereinheit (11) zum Berechnen der Verformungen anhand eines gespeicherten Verformungsmodells der Strukturbauteile aufweist.

14. Fernsteuer-Einrichtung nach dem vorhergehenden Anspruch, wobei das grafische Simulationsmodul (9) zum Generieren der virtuellen Darstellung in Abhängigkeit der berechneten Verformungen der Strukturbauteile ausgebildet ist und/oder eine Steuervorrichtung zum Ansteuern der Antriebsvorrichtung (8) in Abhängigkeit der berechneten Verformungen der Strukturbauteile vorgesehen ist.

15. System umfassend eine Fernsteuer-Einrichtung (1), die gemäß einem der Ansprüche 1-14 ausgebildet ist, sowie einen Kran, eine Baumaschine oder ein Flurförderzeug, wobei zwischen dem Kran, der Baumaschine und/oder dem Flurförderzeug einerseits und dem Fernsteuer-Einrichtung (1) andererseits eine Kommunikationsverbindung vorgesehen ist, über die am Steuerstand (2) des Fernsteuer-Einrichtungs (1) eingegebene Steuerbefehle an die Steuereinrichtung des Krans, der Baumaschine und/oder des Flurförderzeugs übertragbar sind.

## Claims

1. Remote control device for a crane, for a construction machine, or for a pallet truck, comprising a control station (2) that has at least one input means (18) for inputting control commands and that has a signal transmission device for transmitting the input control commands to the control apparatus (25, 250) of the crane (200), of the construction machine, or of the pallet truck; a display apparatus (3) for displaying a representation of a piece of work equipment and/or the machine surroundings; and a movement determination module (10) for determining movements and/or deformations of machine components such as the crane boom or the lifting hook in dependence on the input control commands, **characterized in that** a configuration module for the selective preconfiguration of the remote control device for one of a plurality of machine types is provided, and at least one camera (16) is provided for detecting live images at the control station (2) and a superposition device (17) is associated with at least one display apparatus (3), said superposition device (17) being provided to superpose the representation of the machine surroundings and/or of the piece of working equipment with the live image of the control station (2) provided by the camera (16) on the display apparatus (3).

2. Remote control device in accordance with the preceding claim, wherein the control station (2) is movably supported and a control apparatus (8) is provided for moving the control station (2) in dependence on the movements and/or deformations determined by the movement determination module (10).

3. Remote control device in accordance with the preceding claim, wherein the control station (2) is movably supported in a multi-axial manner and the drive apparatus (8) comprises a plurality of movement axes (x, y, z), preferably including a plurality of rotational movement axes and/or a plurality of translatory movement axes that are actuable in dependence on control commands input at the control station (2).

4. Remote control device in accordance with one of the two preceding claims, wherein the control station (2) is supported on a movement platform (7) in which the drive apparatus(8) is integrated.

5. Remote control device in accordance with one of the preceding claims, wherein the at least one camera (210) is installed at a remote controlled aerial drone (209), wherein a position control apparatus (13) for position controlling the aerial drone (209) has an automatic follow control module for controlling the aerial drone (209) in dependence on a machine position and/or on a position of a piece of working equipment such that the aerial drone (209) automatically follows machine movements, in particular movements of a piece of working equipment, and also maintains a desired position relative to the machine and/or its piece of working equipment on machine movements, in particular movements of the piece of working equipment, wherein the position control apparatus (13) has an autonomous control module for the autonomous remote control of the aerial drone (209) such that different desired positions relative to the machine and/or to its piece of working equipment are flown to by the aerial drone (209).

6. Remote control device in accordance with one of the preceding claims, wherein at least one camera (110) for providing a live image of the machine surroundings is provided at the crane (200), the construction machine, or the pallet truck, in particular at an operator's cab (206), with a direction of view at least approximately toward the piece of working equipment.

7. Remote control device in accordance with one of the preceding claims, wherein the camera (16) has a head holder for wearing the camera on the head of the remote control device user and/or is configured as a head camera and/or helmet camera, and wherein the camera (16) is configured as a stereoscopic camera for providing stereoscopic images at least approximately in the direction of view of the remote control device user.

8. Remote control device in accordance with one of the preceding claims, wherein the at least one display apparatus (3) comprises a head holder for wearing on the head of the remote control device user and/or is configured as display glasses, in particular in the form of virtual reality glasses with an integrated camera (16).

9. Remote control device in accordance with one of the preceding claims, wherein the control station (2) comprises an operator's cab wall in which viewing windows are formed, wherein said viewing windows are tinted in a certain color, wherein the graphical simulation module (9) and/or the superposition device (17) comprises a color-sensitive overlay device for overlaying the representation of the machine surroundings in the image areas of the live image provided by the camera (16) that are tinted in the aforesaid certain color.

10. Remote control device in accordance with one of the preceding claims, wherein the configuration module for the selective preconfiguration of the remote control device comprises a configuration module for adapting the input means of the control station (2) to the selected machine type and/or a configuration module for adapting parameters of the movement determination module (10) to the respective selected machine type.

11. Remote control device in accordance with one of the preceding claims, wherein a graphical simulation module (9) is provided for calculating a virtual representation of the machine surroundings and/or of machine components visible from the control station (2), wherein the graphical simulation module (9) comprises a data interface for importing structure data and/or construction site data and comprises an image processing device for generating and/or adapting the virtual representation of the machine surroundings in dependence on the imported construction site data and/or structure data.

12. Remote control device in accordance with the preceding claim, wherein said data interface is a CAD interface and the image processing device is configured for generating and/or adapting the virtual representation of the machine surroundings in dependence on the CAD data imported via the CAD interface and/or is an image data interface and the image processing device is configured for generating and/or adapting the virtual representation of the machine surroundings in dependence on the image data, preferably digital image data, imported via the image data interface, wherein the graphical simulation module (9) is configured for calculating the virtual representation in dependence on the movements and/or deformations determined by the movement determination module (10).

13. Remote control device in accordance with one of the preceding claims, wherein the movement determination module (10) comprises a determination device for determining deformations of structural elements of the machine to be simulated in dependence on control commands input at the control station (2), wherein said determination device comprises a processing unit (11) for calculating the deformations with reference to a stored deformation model of the structural elements.

14. Remote control device in accordance with the preceding claim, wherein the graphical simulation module (9) is configured for generating the virtual representation in dependence on the calculated deformations of the structural elements and/or a control apparatus is provided for controlling the drive apparatus (8) in dependence on the calculated deformations of the structural elements.

15. System, comprising a remote control device (1) that is configured in accordance with one of the claims 1 to 14, as well as a crane, a construction machine or a pallet truck, wherein a communication connection via which control commands input at the control station (2) of the remote control device (1) can be transmitted to the control device of the crane, of the construction machine and/or of the pallet truck is provided between the crane, the construction machine and/or the pallet truck, on the one hand, and the remote control device (1), on the other hand.

## Revendications

1. Equipement de commande à distance pour une grue, un engin de construction ou un chariot de manutention, avec un poste de commande (2), qui présente au moins un moyen de saisie (18) pour saisir des instructions de commande ainsi qu'un équipement de transmission de signaux pour transmettre les instructions de commande saisies sur le dispositif de commande (25 ; 250) de la grue (200), de l'engin de construction ou du chariot de manutention, avec un dispositif d'affichage (3) pour afficher une représentation d'un outil de travail et/ou de l'environnement d'engin, ainsi qu'avec un module de détermination de déplacement (10) pour déterminer des déplacements et/ou des déformations de composants d'engin tels que flèche de grue ou crochet de charges en fonction des instructions de commande saisies, **caractérisé en ce qu'**un module de configuration est prévu pour préconfigurer au choix l'équipement de commande à distance pour un parmi plusieurs types d'engin, et au moins une caméra (16) est prévue pour détecter des images en temps réel sur le poste de commande (2) et un dispositif de superposition (17) qui est prévu pour superposer la représentation de l'environnement d'engin et/ou de l'outil de travail avec l'image en temps réel, fournie par la caméra (16), du poste de commande (2) sur le dispositif d'affichage (3) est associé à l'au moins un dispositif d'affichage (3).

2. Equipement de commande à distance selon la revendication précédente, dans lequel le poste de commande (2) est monté de manière mobile et un dispositif d'entraînement (8) est prévu pour déplacer le poste de commande (2) en fonction des déplacements et/ou déformations déterminés par le module de détermination de déplacement (10).

3. Equipement de commande à distance selon la revendication précédente, dans lequel le poste de commande (2) est monté de manière mobile sur plusieurs axes et le dispositif d'entraînement (8) présente plusieurs axes de déplacement (x, y, z), de préférence comprenant plusieurs axes de déplacement par rotation et/ou plusieurs de déplacement par translation, qui peuvent être actionnés en fonction d'instructions de commande saisies sur le poste de commande (2).

4. Equipement de commande à distance selon l'une quelconque des deux revendications précédentes, dans lequel le poste de commande (2) est monté sur une plate-forme de déplacement (7), dans laquelle le dispositif d'entraînement (8) est intégré.

5. Equipement de commande à distance selon l'une quelconque des revendications précédentes, dans lequel l'au moins une caméra (210) est montée sur un drone (209) commandé à distance, dans lequel un dispositif de commande de position (13) pour commander la position du drone (209) présente un module de commande de suivi automatique pour piloter le drone (209) en fonction d'une position d'engin et/ou d'une position d'outil de travail de telle manière que le drone (209) suit automatiquement des déplacements d'engin, en particulier d'outil de travail et maintient une position souhaitée par rapport à l'engin et/ou à son outil de travail également en cas de déplacements d'engin, en particulier d'outil de travail, dans lequel le dispositif de commande position (13) présente un module de commande autonome pour commander à distance de manière autonome le drone (209) de telle manière que des positions souhaitées différentes du drone (209) par rapport à l'engin et/ou à son outil de travail sont desservies.

6. Equipement de commande à distance selon l'une quelconque des revendications précédentes, dans lequel au moins une caméra (110) est montée sur la grue (200), sur l'engin de construction ou sur le chariot de manutention, pour fournir une image en temps réel de l'environnement d'engin, en particulier sur une cabine de pilotage (206) avec un champ de vision au moins approximativement sur l'outil de travail.

7. Equipement de commande à distance selon l'une quelconque des revendications précédentes, dans lequel l'au moins une caméra (16) présente un support de tête pour porter la caméra sur la tête de l'utilisateur de l'équipement de commande à distance et/ou est réalisée en tant que caméra montée sur la tête et/ou montée sur un casque, et dans lequel la caméra (16) est réalisée en tant que caméra stéréoscopique pour fournir des images stéréoscopiques au moins approximativement dans le champ de vision de l'utilisateur de l'équipement de commande à distance.

8. Equipement de commande à distance selon l'une quelconque des revendications précédentes, dans lequel l'au moins un dispositif d'affichage (3) présente un support de tête pour le port sur la tête de l'utilisateur de l'équipement de commande à distance et/ou est réalisé en tant que lunettes d'affichage, en particulier sous la forme de lunettes de réalité virtuelle avec une caméra (16) intégrée.

9. Equipement de commande à distance selon l'une quelconque des revendications précédentes, dans lequel le poste de commande (2) comprend une paroi de cabine de pilotage, dans laquelle des fenêtres d'inspection sont réalisées, dans lequel lesdites fenêtres d'inspection sont colorées dans une couleur déterminée, dans lequel le module de simulation (9) graphique et/ou l'équipement de superposition (17) présentent une unité d'insertion sensible à la couleur pour insérer la représentation de l'environnement d'engin dans les surfaces d'image de l'image en temps réel fournie par la caméra (16), qui sont colorées dans ladite couleur déterminée.

10. Equipement de commande à distance selon l'une quelconque des revendications précédentes, dans lequel le module de configuration présente pour préconfigurer au choix l'équipement de commande à distance un élément de configuration pour adapter les moyens de saisie du poste de commande (2) au type d'engin sélectionné et/ou un élément de configuration concernant le module de détermination de position type d'engin.

11. Equipement de commande à distance selon l'une quelconque des revendications précédentes, dans lequel un module de simulation (9) graphique est prévu pour calculer une représentation virtuelle de l'environnement d'engin et/ou de composants d'engin visibles depuis le poste de commande (2), dans lequel le module de simulation (9) graphique présente une interface de données pour importer des données d'ouvrage de construction et/ou de sites de construction et un équipement de traitement d'images pour générer et/ou adapter la représentation virtuelle de l'environnement d'engin en fonction des données de sites de construction et/ou d'ouvrage de construction importées.

12. Equipement de commande à distance selon la revendication précédente, dans lequel ladite interface de données est une interface CAD et l'équipement de traitement d'images est réalisé pour générer et/ou adapter la représentation virtuelle de l'environnement d'engin en fonction des données CAD importées par l'intermédiaire de l'interface CAD, et/ou est une interface de données d'image et l'équipement de traitement d'images est réalisé pour générer et/ou adapter la représentation virtuelle de l'environnement d'engin en fonction des données d'image de préférence numériques importées par l'intermédiaire de l'interface de données d'image, dans lequel le module de simulation (9) graphique est réalisé pour calculer la représentation virtuelle en fonction des déplacements et/ou des déformations déterminés par le module de détermination de déplacement (10).

13. Equipement de commande à distance selon l'une quelconque des revendications précédentes, dans lequel le module de détermination de déplacement (10) présente un équipement de détermination pour déterminer des déformations de composants structurels de l'engin à simuler en fonction d'instructions de commande saisies sur le poste de commande (2), dans lequel ledit équipement de détermination présente une unité de calcul (11) pour calculer les déformations à l'aide d'un modèle de déformation mémorisé des composants structurels.

14. Equipement de commande à distance selon la revendication précédente, dans lequel le module de simulation (9) graphique est réalisé pour générer la représentation virtuelle en fonction des déformations calculées des composants structurels et/ou un dispositif de commande est prévu pour piloter le dispositif d'entraînement (8) en fonction des déformations calculées des composants structurels.

15. Système comprenant un équipement de commande à distance (1), qui est réalisé selon l'une quelconque des revendications 1 - 14, ainsi qu'une grue, un engin de construction ou un chariot de manutention, dans lequel est prévue entre la grue, l'engin de construction et/ou le chariot de manutention d'une part et l'équipement de commande à distance (1) d'autre part, une liaison de communication, par l'intermédiaire de laquelle des instructions de commande saisies sur le poste de commande (2) de l'équipement de commande à distance (1) peuvent être transmises à l'équipement de commande de la grue, de l'engin de construction et/ou du chariot de manutention.
